# EUROPÄISCHE PATENTSCHRIFT

(11) **EP 2 499 313 B1**
(45) Veröffentlichungstag und Bekanntmachung des Hinweises auf die Patenterteilung: **22.02.2017**
(21) Anmeldenummer: 10798492.4
(22) Anmeldetag: 05.11.2010
(51) Int. Cl.: E05B 17/04

(54) **SCHLIESSZYLINDER**
LOCK CYLINDER
CYLINDRE DE FERMETURE

(30) Priorität: 10.11.2009 DE 102009052406
(43) Veröffentlichungstag der Anmeldung: 19.09.2012
(73) Patentinhaber: Huf Hülsbeck & Fürst GmbH & Co. KG, 42551 Velbert (DE)
(72) Erfinder: LÖW, Matthias, 40885 Ratingen (DE)
(74) Vertreter: Eggers, Thomas Peter
(86) Internationale Anmeldenummer: PCT/DE2010/075123
(87) Internationale Veröffentlichungsnummer: WO 2011/057626

(56) Entgegenhaltungen:
- EP-A1- 0 769 597
- EP-A1- 0 943 758
- EP-A2- 0 647 752
- DE-A1- 4 316 223
- DE-A1-102004 032 157
- FR-A1- 2 882 772
- FR-A1- 2 883 322
- FR-A1- 2 895 762
- US-A1- 2008 168 810

## Beschreibung

Die Erfindung betrifft einen Schließzylinder mit einem Gehäuse, in welchem eine Hülse mit einem darin aufgenommenen Zylinderkern drehbar gelagert ist und der Zylinderkern federgelagerte Zuhaltungen aufweist, welche beim Abzug eines Schlüssels mit in der Hülse angeordneten Ausnehmungen einen Formschluss bilden, und innerhalb des Gehäuses die Hülse über eine Ausrückhülse mit einem Kupplungselement gekoppelt ist, wobei das Kupplungselement innerhalb des Gehäuses gelagert ist, und das Kupplungselement mit einem Lager drehfest verbunden ist, wobei das Lager zur Lagerung eines Abtriebs dient, wobei beim Benutzen eines unsachgemäßen Gegenstandes in Wirkverbindung mit dem Zylinderkern mindestens ein Mittel vorgesehen ist, welches mit dem Lager einen Formschluss bildet, um eine Rotation des Abtriebs um die Achse zu blockieren, wobei als Mittel die Ausrückhülse vorgesehen ist, die einen Formschluss mit dem Gehäuse bildet, wobei das Lager mindestens eine Ausnehmung oder Öffnung aufweist, welche jeweils mit einem der Ausrückhülse zugeordnetem Nockenabschnitt den Formschluss bildet.

Aus der FR2882772A1 ist ein Schließzylinder nach dem Oberbegriff des Anspruchs 1 bekannt.

In der FR2895762A1 ist ein Schließzylinder aufweisend ein zweiteiliges Gehäuse offenbart, welcher ein Diebstahlsicherungssystem mit einem Axialfreilauf beschreibt.

Aus der FR2883322B1 ist ein weiterer Schließzylinder bekannt, der ein Diebstahlsicherungssystem mit einem Axialfreilauf offenbart.

Aus dem Stand der Technik sind Schließzylinder mit einem Axialfreilauf bekannt. Bei denen aus dem Stand der Technik offenbarten Schließzylindern wird beim Benutzen eines unsachgemäßen Gegenstandes in Wirkverbindung mit einem Schließzylinder der Schließzylinder vom Lager entkoppelt. Während der Entkopplung gelangt ein Nockenabschnitt eines Kupplungselements in eine am Gehäuse befindliche Nut, so dass eine Rotationsbewegung eines als Drehstange ausgebildeten Abtriebs verhindert wird, wenn beispielsweise ein Werkzeug an der Drehstange angreift, um bei der nachfolgenden Drehung der Drehstange durch das Werkzeug ein Schloss gewaltsam zu öffnen. Nachteilig im Stand der Technik ist jedoch, dass die Nut im Gehäuse, welche formschlüssig mit dem Nocken der Ausrückhülse verbunden ist, aus baulichen Gründen an einer zentralen Mittelachse des Schließzylinders grenzt. Dies hat zur Folge, dass mit Hilfe des an der Drehstange angreifenden Werkzeugs eine geringen Krafteinwirkung bzw. Angriffsmoment ausreicht, um die formschlüssige Verbindung zwischen Nut und Nocken zu lösen. Das zwischen Nut und Nocken wirkende Widerstandsmoment reicht dann nicht aus, um dem an der Drehstange wirkenden Angriffsmoment entgegenzuwirken, so dass sich die Drehstange gewaltsam drehen lässt, um ein Schloss ohne einen ordnungsgemäßen Schlüssel zu öffnen.

Daher ist es die Aufgabe der Erfindung, einen sichereren Schließzylinder bereitzustellen, welcher ein gewaltsames Öffnen eines Schlosses durch einen Abtrieb des Schließzylinders verhindert.

Die Erfindung wird durch den kennzeichnenden Teil des Patentanspruchs 1 gelöst.

Wenn man das Lager für einen Formschluss verwendet, ist es möglich den Formschluss in einem weitern Abstand zur Mittelachse des Schließzylinders zu bilden. Dadurch wird beim Benutzen eines unsachgemäßen Gegenstandes, insbesondere eines Werkzeugs, in Wirkverbindung mit dem Schließzylinder eine höhere Kraft bzw. Angriffsmoment als im Stand der Technik benötigt, um den Abtrieb in Rotation zu versetzen.

Erfindungsgemäß ist der Schießzylinder sehr sicher gegen Einbruch, weil als Mittel die Ausrückhülse vorgesehen ist.

Erfindungsgemäß ist vorgesehen, dass das Lager mindestens eine Ausnehmung oder Öffnung aufweist, welche jeweils mit einem der Ausrückhülse zugeordnetem Nockenabschnitt den Formschluss bildet.

Erfindungsgemäß ist vorgesehen, dass die Ausrückhülse einen Formschluss mit dem Gehäuse bildet. Dadurch kann die Sicherheit weiter erhöht werden, weil die die Kräfte am Werkzeug erhöht werden müssen, um den Formschluss zwischen dem Lager und dem Mittel aufzulösen. Der Formschluss erhöht das Widerstandsmoment des Abtriebs gegen Verdrehung bei Verwendung des Werkzeugs, welches am Abtrieb angreift.

Erfindungsgemäß ist der konstruktive Aufbau sehr einfach und kostengünstig, weil das Gehäuse mindestens eine Öffnung und Ausnehmung aufweist, welche mit dem der Ausrückhülse zugeordnetem Nockenabschnitt zum Formschluss dient, wobei erfindungsgemäß das Widerstandsmoment durch Scherung des Nockenabschnitts an der Ausnehmung und der Öffnung des Gehäuses vergrößert wird, welches dem Drehmoment entgegen wirkt, das aufgrund einer gewaltsamen Rotation durch ein am Abtrieb angreifendes Werkzeug entsteht.

Nach einer bevorzugten Ausgestaltung des Schließzylinders ist die Ausnehmung als Nut ausgebildet ist.

Das Widerstandsmoment des Abtriebs gegen Rotation beim Angreifen eines Werkzeugs am Abtrieb wird erhöht, wenn eine Kontaktfläche des Nockenabschnitts und eine Kontaktfläche des Lagers im Wesentlichen komplementär zueinander sind.

Nach einer bevorzugten Ausführungsform des Schließzylinders ist vorgesehen, dass die Kontaktfläche des Nockenabschnitts und die Kontaktfläche des Lagers jeweils als schiefe Ebene ausgebildet ist.

In den Figuren ist die Erfindung anhand von zwei Ausführungsbeispielen gemäß den Figuren 1a-2c, 4a, 4b schematisch dargestellt. Es zeigen:
- Fig. 1a: einen Schließzylinder gemäß einer ersten Ausführungsform der Erfindung bei einem ordnungsgemäßen Gebrauch
- Fig. 1b: einen vergrößerten Bereich Z des Schließzylinder gemäß der ersten Ausführungsform
- Fig. 1c: den Schließzylinder gemäß der ersten Ausführungsform geschnitten durch die Achse C-C in Figur 1 b
- Fig. 2a: den Schließzylinder gemäß der ersten Ausführungsform bei einem unsachgemäßen Gebrauch
- Fig. 2b: den vergrößerten Bereich Z des Schließzylinder gemäß der ersten Ausführungsform
- Fig. 2c: den Schließzylinders gemäß der ersten Ausführungsform geschnitten durch die Achse F-F in Figur 2b
- Fig. 3a: den nicht erfindungsgemäßen Schließzylinder gemäß einer zweiten Ausführungsform bei einem ordnungsgemäßen Gebrauch
- Fig. 3a: den nicht erfindungsgemäßen Schließzylinder gemäß der zweiten Ausführungsform bei einem unsachgemäßen Gebrauch
- Fig. 4a: den erfindungsgemäßen Schließzylinder gemäß einer dritten erfindungsgemäßen Ausführungsform bei einem ordnungsgemäßen Gebrauch
- Fig. 4b: den erfindungsgemäßen Schließzylinder gemäß der dritten Ausführungsform bei einem unsachgemäßen Gebrauch

In den Figuren 1a bis 1c und 2a bis 2c ist ein Schließzylinder 1 gemäß einer ersten Ausführungsform dargestellt.

In Figur 1 a ist der Schließzylinder 1 in einem ordnungsgemäßen Gebrauch gezeigt.

Ein ordnungsgemäßer Gebrauch liegt vor, wenn man mit einem dem Schließzylinder 1 zugeordneten ordnungsgemäßen Schlüssel ein nicht näher gezeigtes mit dem Schließzylinder 1 in Wirkverbindung stehendes Schloss öffnen bzw. schließen kann. In Figur 2a ist der Schließzylinder 1 gemäß der ersten Ausführungsform in einem unsachgemäßen Gebrauch gezeigt.

Ein unsachgemäßer Gebrauch liegt vor, wenn man mit einem dem Schließzylinder 1 nicht zugeordneten Schlüssel (falscher Schlüssel) oder einem Werkzeug, insbesondere mit einem Schraubenzieher, das nicht näher gezeigte mit dem Schließzylinder 1 in Wirkverbindung stehendes Schloss versucht zu öffnen.

Der in den Figuren 1a, 2a und 1b, 2b gezeigte Schließzylinder 1 weist ein Gehäuse 2 auf, in welchem eine metallische Hülse 3 mit einem darin aufgenommen Zylinderkern 4 drehbar gelagert ist. Der Zylinderkern 4 weist federgelagerte Zuhaltungen 5 auf, welche beim Abzug eines nicht näher dargestellten Schlüssels aus dem Zylinderkern 4 mit in der Hülse 3 angeordneten nicht gezeigten Ausnehmungen einen Formschluss bilden. Innerhalb des Gehäuses 2 ist die Hülse 3 über eine Ausrückhülse 6 mit einem Kupplungselement 7 gekoppelt.

Das Kupplungselement 7 ist über eine Nut mit einem Lager 8 zur Aufnahme eines zum Betätigen eines Schlosses ausgebildeten Abtriebs 9 drehfest verbunden. Der Abtrieb 9 ist in den vorliegenden Ausführungsformen als Drehstange ausgebildet. Alternativ könnte der Abtrieb aber auch aus Zahnrädern bestehen, welche ein Schloss öffnen bzw. schließen. Der Zylinderkern 4 weist einen Bolzen 10 auf, welcher in eine dem Lager 8 zugeordneten Ausnehmung 11.1 eingreift. Des Weiteren weist das Lager 8 Öffnungen 11 auf, die beim Benutzen des unsachgemäßen Gegenstandes in Wirkverbindung mit dem Schließzylinder 1 einen Formschluss mit der Ausrückhülse 6 bildet. Hierbei bilden Nockenabschnitte 12 der Ausrückhülse 6, wie in den Figuren 2a, 2b und 2c gezeigt einen Formschluss mit der am Lager 8 angeordneten Öffnungen 11. Des Weiteren sind Ausnehmungen 13 und weitere Öffnungen 14 im Gehäuse 2 des Schließzylinders 1 angeordnet, welche ebenfalls zur Aufnahme der Nockenabschnitte 12 der Ausrückhülse 6 dienen. Diese Maßnahmen verursachen eine weitere Vergrößerung des Widerstandsmoments durch Scherung des Nockenabschnitts 12 an der Ausnehmung 13 und der Öffnung 14 des Gehäuses 2, welches dem Drehmoment entgegen wirkt, das aufgrund einer gewaltsamen Rotation durch ein am Abtrieb angreifendes Werkzeug entsteht. Wie in Figur 1b dargestellt, sind die Kontaktflächen der jeweiligen Nockenabschnitte 12 und die jeweiligen Kontaktflächen des Lagers 8 im Wesentlichen komplementär zueinander angeordnet, wobei die Kontaktflächen im Querschnitt als schiefe Ebenen ausgebildet sind.

In den Figuren 3a und 3b ist ein zweites Ausführungsbeispiel eines nicht erfingungsgemäßen Schließzylinders 1 gezeigt, bei welchem es sich um ein Beispiel handelt, dass das Verständnis der Erfindung erleichtert. Die Funktionalität des Schließzylinders ist dem Fachmann aus dem Stand der Technik bekannt und ähnelt der Funktionalität, welche im ersten Ausführungsbeispiel beschrieben ist. Im Unterschied zum ersten Ausführungsbeispiel zeigt das zweite Ausführungsbeispiel, dass der Nockenabschnitt 12 eines Kupplungselements 7 einen Formschluss mit einer Öffnung 11 des Lagers 8 bildet, wobei auch in diesem Ausführungsbeispiel das Ende des Nockenabschnitts 12 einen Formschluss mit dem Gehäuse 2 bildet, insbesondere mit einer im Gehäuse 2 angeordneten Öffnung 14 (siehe Figur 3b). In den Figuren 4a und 4b ist eine dritte erfindungsgemäße Ausführungsform des Schließzylinders 1 dargestellt, welche im Wesentlichen eine Kombination des ersten und zweiten Ausführungsbeispiels ist. Hierbei wird zusätzlich zu dem in der Figur 3b gezeigten Formschluss zwischen Lager 8 und Kupplungselement 7 ein Formschluss zwischen der Ausrückhülse 6 und dem Gehäuse 2 und der Ausrückhülse 6 mit dem Lager 8 offenbart.

Im Rahmen der genannten Ausführungsbeispiele, insbesondere hinsichtlich des zweiten und dritten Ausführungsbeispiels wird auf die DE102009050905.4 verwiesen.

### Bezugszeichenliste

- 1: Schließzylinder
- 2: Gehäuse
- 3: Hülse
- 4: Zylinderkern
- 5: Zuhaltungen
- 6: Ausrückhülse
- 7: Kupplungselement
- 8: Lager
- 9: Abtrieb
- 10: Bolzen
- 11: Öffnung des Lagers
- 11.1: Ausnehmung
- 12: Nockenabschnitt
- 13: Ausnehmung des Gehäuses
- 14: Öffnung des Gehäuses

## Patentansprüche

1. Schließzylinder (1) mit einem Gehäuse (2), in welchem eine Hülse (3) mit einem darin aufgenommenen Zylinderkern (4) drehbar gelagert ist und der Zylinderkern (4) federgelagerte Zuhaltungen (5) aufweist, welche beim Abzug eines Schlüssels mit in der Hülse (3) angeordneten Ausnehmungen einen Formschluss bilden,
und innerhalb des Gehäuses (2) die Hülse (3) über eine Ausrückhülse (6) mit einem Kupplungselement (7) gekoppelt ist, wobei das Kupplungselement (7) innerhalb des Gehäuses (2) gelagert ist,
und das Kupplungselement (7) mit einem Lager (8) drehfest verbunden ist, wobei das Lager (8) zur Lagerung eines Abtriebs (9) dient,
wobei
beim Benutzen eines unsachgemäßen Gegenstandes in Wirkverbindung mit dem Zylinderkern (4) mindestens ein Mittel (6,7) vorgesehen ist, welches mit dem Lager (8) einen Formschluss bildet, um eine Rotation des Abtriebs (9) um die Achse (A) zu blockieren, wobei als Mittel (6, 7) die Ausrückhülse (6) vorgesehen ist, die einen Formschluss mit dem Gehäuse (2) bildet, wobei das Lager (8) mindestens eine Ausnehmung oder Öffnung (11) aufweist, welche jeweils mit einem der Ausrückhülse (6) zugeordnetem Nockenabschnitt (12) den Formschluss bildet,
**dadurch gekennzeichnet**, das
das Gehäuse (2) mindestens eine Öffnung (14) und Ausnehmung (13) aufweist, welche mit dem der Ausrückhülse (6) zugeordnetem Nockenabschnitt (12) zum Formschluss dient, wobei das Widerstandsmoment durch Scherung des Nockenabschnitts (12) an der Ausnehmung (13) und der Öffnung (14) des Gehäuses (2) vergrößert wird, welches dem Drehmoment entgegen wirkt, das aufgrund einer gewaltsamen Rotation durch ein am Abtrieb angreifendes Werkzeug entsteht.

2. Schließzylinder (1) nach Anspruch 1, **dadurch gekennzeichnet, dass** die Ausnehmung (13) als Nut ausgebildet ist.

3. Schließzylinder (1) nach Anspruch 1 oder 2, **dadurch gekennzeichnet, dass** eine Kontaktfläche des Nockenabschnitts (12) und eine Kontaktfläche des Lagers (8) im Wesentlichen komplementär zueinander sind.

4. Schließzylinder (1) nach Anspruch 3, **dadurch gekennzeichnet, dass** die Kontaktfläche des Nockenabschnitts (12) und die Kontaktfläche des Lagers (8) jeweils als schiefe Ebene ausgebildet ist.

## Claims

1. A lock cylinder (1) with a housing (2), in which a sleeve (3), with a cylinder core (4) accommodated therein, is mounted such that it can rotate
and the cylinder core (4) has spring-mounted tumblers (5), which, upon the removal of a key, form a positive form fit with recesses arranged in the sleeve (3),
and within the housing (2) the sleeve (3) is coupled with a coupling element (7) by way of a release sleeve (6), wherein
the coupling element (7) is mounted within the housing (2),
and the coupling element (7) is connected with a bearing (8) such that it cannot rotate, wherein
the bearing (8) serves to provide the mounting for an output element (9), wherein
when using an incorrect item in an operative connection with the cylinder core (4) at least one means (6, 7) is provided, which forms a positive form fit with the bearing (8), so as to block a rotation of the output element (9) about the axis (A), wherein
the release sleeve (6) is provided as means (6, 7), which release sleeve (6) forms a positive form fit with the housing (2), wherein
the bearing (8) has at least one recess or opening (11), which in each case forms a positive form fit with a cam section (12) assigned to the release sleeve (6),
**characterised in that**,
the housing (2) has at least one opening (14) and recess (13), which serves to provide a positive form fit with the cam section (12) assigned to the release sleeve (6), wherein
the resistance moment is increased by shearing of the cam section (12) on the recess (13) at the opening (14) of the housing (2); this acts against the torque that arises as a result of a forcible rotation generated by means of a tool engaging with the output element.

2. The lock cylinder (1) in accordance with claim 1,
**characterised in that**,
the recess (13) is designed as a groove.

3. The lock cylinder (1) in accordance with claim 1 or 2,
**characterised in that**,
a contact surface of the cam section (12) and a contact surface of the bearing (8) are essentially complementary to one another.

4. The lock cylinder (1) in accordance with claim 3,
**characterised in that**,
the contact surface of the cam section (12) and the contact surface of the bearing (8) are in each case designed as an oblique plane.

## Revendications

1. Barillet de serrure (1) avec un boîtier (2) dans lequel est logé une douille (3) avec une âme de barillet (4) réceptionnée dans celle-ci
et l'âme de barillet (4) comporte des gâchettes (5) logées sur ressort, lesquelles, lors d'un retrait d'une clé créent une complémentarité de forme avec des évidements placés dans la douille (3)
et à l'intérieur du boîtier (2), la douille (3) est couplée par l'intermédiaire d'une douille de débrayage (6) avec un élément de couplage (7), l'élément de couplage (7) étant logé à l'intérieur du boîtier (2)
et l'élément de couplage (7) étant assemblé de manière solidaire en rotation avec un appui (8), l'appui (8) servant à loger une prise de force (9),
lors de l'utilisation d'un objet non conforme en interaction avec l'âme de barillet (4), au moins un moyen (6, 7) étant prévu, lequel forme avec l'appui (8) une complémentarité de forme, pour bloquer une rotation de la prise de force (9) autour de l'axe (A), la douille de débrayage (6) qui créé une complémentarité de forme avec la boîtier (2) étant prévue en tant que moyen (6, 7), l'appui (8) comportant au moins un évidement ou orifice (11), lequel chaque fois avec un tronçon de came (12) associé à la douille de débrayage (6) crée la complémentarité de forme,
**caractérisé en ce que**
le boîtier (2) comporte au moins un orifice (14) et un évidement (13) qui avec le tronçon de came (12) associé à la douille de débrayage (6) créé la complémentarité de forme, le couple de résistance étant augmenté par cisaillement du tronçon de came (12) sur l'évidement (13) et l'orifice (14) du boîtier (2), lequel agit à l'opposée du couple de rotation qui naît du fait d'une rotation brutale par un outil s'engageant sur la prise de force.

2. Barillet de serrure (1) selon la revendication 1,
**caractérisé en ce que** l'évidement (13) est conçu sous la forme de rainure.

3. Barillet de serrure (1) selon la revendication 1 ou la revendication 2, **caractérisé en ce qu'**une surface de contact du tronçon de came (12) et une surface de contact de l'appui (8) sont sensiblement réciproquement complémentaires.

4. Barillet de serrure (1) selon la revendication 3,
**caractérisé en ce que** la surface de contact du tronçon de came (12) et la surface de contact de l'appui (8) sont conçues chacune comme un plan incliné.
